# EUROPÄISCHE PATENTSCHRIFT

(11) **EP 0 541 974 B1**
(45) Veröffentlichungstag und Bekanntmachung des Hinweises auf die Patenterteilung: **02.11.1995**
(21) Anmeldenummer: 92117434.8
(22) Anmeldetag: 13.10.1992
(51) Int. Cl.: A47L 15/42, F24C 15/02

(54) **Haushaltgerät, insbesondere Geschirrspülmaschine oder Herd mit einem durch eine Gerätetür verschliessbaren Spül- oder Backraum**
Household appliance, especially dishwasher or oven, with a baking or washing chamber being closed by a door
Appareil ménager, particulièrement machine à laver la vaisselle ou four, avec une enceinte de cuisson ou de lavage fermée par une porte

(30) Priorität: 12.11.1991 DE 4137080
(43) Veröffentlichungstag der Anmeldung: 19.05.1993
(73) Patentinhaber: Miele & Cie. GmbH & Co., D-33332 Gütersloh (DE)
(72) Erfinder: Miele, Rudolf, W-4830 Gütersloh (DE); Hüttemann, Wilfried, W-4800 Bielefeld 15 (DE); Hettenhausen, Ulrich, W-4800 Bielefeld 15 (DE); Höcker, Joachim, W-4937 Lage/Lippe (DE); Sommerfeld, Rudolf, W-4902 Bad Salzuflen 1 (DE)

(56) Entgegenhaltungen:
- EP-A- 0 014 114
- US-A- 3 141 662

## Beschreibung

Der Gegenstand der Erfindung betrifft ein Haushaltgerät, insbesondere eine Geschirrspülmaschine oder einen Herd, mit einem durch eine Gerätetür mit Türgewichtsausgleich verschließbaren Spül- oder Backraum mit mindestens einem Geschirrkorb bzw. Gargutträger, wobei die um eine horizontale Schwenkachse klappbare Gerätetür ganz oder teilweise zu schließen und/oder zu öffnen ist, und wobei für den Gewichtsausgleich eine aus Türfeder, Seilzug und/oder Türgestänge bestehende und am Türscharnier angreifende Türbremse vorgesehen ist.

Ein solches Haushaltgerät ist aus der EP-A-0 014 114 bekannt.

Bei dem bekannten Haushaltgerät mit manuell zu öffnender und zu schließender Gerätetür wird die Tür, sobald deren Verriegelung gelöst ist, von einer Zugfeder automatisch in eine halboffene Stellung gezogen, welche zugleich die Gleichgewichtsstellung der in dieser Stellung abgebremsten Tür ist. Die in der Nähe der Türscharnierung installierte Zugfeder ist dabei mit ihrem einen Federende direkt an der Gerätetür und mit ihrem anderen Ende in einen L-förmigen Hebel eingehängt, welcher schwenkbar im Gerätegehäuse vorgesehen ist und sich mit seinem zweiten freien Hebelende für jede Stellung der Tür zwischen der geschlossenen und halboffenen Position gegen einen Anschlag im Gerätegehäuse abstützt. Hierdurch wird die Drehbewegung der Gerätetür in der Gleichgewichtsstellung angehalten. Ein weiteres Türöffnen bis zur unteren Türendstellung aus dieser Offenstellung heraus kann nur entgegen der jetzt wirkenden Federkraft erfolgen und ist für den Gerätebediener nicht vorteilhaft, weil die Tür immer versucht, zurück in die Gleichgewichtsstellung zu klappen. Dies gilt entsprechend für das Schließen der halbgeöffneten Gerätetür. Mit einer wie beim bekannten Technikstand realisierten Teilöffnung der Gerätetür kann beispielsweise das Geschirrtrocknen nach dem Spülen unterstützt werden.

Insbesondere bei Geschirrspülmaschinen oder Herden, die als Einbau- oder Standgeräte in Küchenunterschrankzeilen oder dgl. installiert sind, ist es besonders für körperbehinderte Menschen oder auch für viele ältere Personen schwierig und mühevoll, eine vollständig geöffnete Gerätetür nach dem Beschicken der Geschirrkörbe oder Gargutträger aus der unteren Stellung nach oben zu schwenken, da man sich hierfür tief bücken muß. Dieses Problem tritt aber auch auf, wenn die Gerätetür zum Herausziehen und Entleeren der Körbe nach einem Spül- oder Backvorgang bis in ihre unterste Türstellung aufgeschwenkt und dabei noch aufgrund der Federwirkung festgehalten werden muß. Auch hier soll die Erfindung Abhilfe schaffen.

Ausgehend von einem Haushaltgerät der eingangs genannten Art werden die vorstehenden Probleme erfindungsgemäß gelöst durch die Merkmale des kennzeichenden Teils des Patentanspruchs 1. Eine zweite Lösung ist durch die Merkmale des kennzeichenden Teils des Anspruchs 3 gekennzeichnet.

Vorteilhafte Weiterbildungen sind den Unteransprüchen zu entnehmen.

Auf diese Weise ergibt sich eine Vielfalt von Vorteilen: Durch das motorgesteuerte und/oder halbautomatische Türschließen bzw. Türöffnen wird der Bedienungskomfort des Haushaltgerätes erheblich gesteigert; sowohl das motorgesteuerte als auch das manuelle Türöffnen und/oder Türschließen kann bequem von der Frontseite des Gerätes her eingeleitet und ausgeführt werden, wobei die Bedienungsperson immer ihre aufrechte Bedienungshaltung beibehalten kann; bei einem nur teilweisen automatischen (halbautomatischen) Türschließvorgang genügt es, wenn die vollständig geöffnete Gerätetür nur bis zu einer Türoffenstellung motorisch geschlossen wird, welche etwa in Handgriffhöhe des Gerätebedieners liegt, von dieser Stellung aus läßt sich die Tür dann manuell ebenfalls in aufrechter Bedienhaltung in Schließstellung bringen; das automatische Türschließen ist von der jeweiligen Geschirrkorb- oder Gargutträgerstellung im Spül- oder Backraum abhängig gemacht, so daß sichergestellt ist, daß z. B. ein herausgezogener Geschirrkorb nicht durch die sich schließende Gerätetür in den Spülraum gestoßen wird und hierdurch Geschirr zu Bruch geht; der elektromotorische Antrieb mit dem nachgeschalteten Verstellgetriebe für die Gerätetür sowie die Steuereinrichtung für den Antrieb sind kontrollierbar auf einer im Bereich des unteren Gerätegehäuses vorzugsweise lösbar angeordneten Trägerplatte prüf- und auswechselbar montiert, wodurch sich eine servicefreundliche Baugruppeneinheit ergibt.

Die nachstehende Beschreibung dient der Erläuterung des Gegenstandes gemäß der Erfindung, von dem ein Ausführungsbeispiel in den Zeichnungen dargestellt ist. Es zeigen:
- Figur 1: eine mit Besteck- und Geschirrkörben ausgestattete Geschirrspülmaschine in der Seitenansicht, bei geschlossener Gerätetür,
- Figur 2: die Geschirrspülmaschine bei teilweise geöffneter Gerätetür,
- Figur 3: die Geschirrspülmaschine bei vollständig geöffneter Gerätetür,

Das zur Erläuterung der Erfindung gewählte Haushaltgerät ist eine Geschirrspülmaschine (1) mit einem durch eine Gerätetür (2) verschließbaren Spülraum (3), der vorzugsweise mehrere Geschirrkörbe (4, 5, 6) aufnimmt. Die Geschirrspülmaschine (1), deren Gerätetür (2) zum Beladen und Entladen der Körbe um eine horizontale Lagerachse (7) auf- und zuschwenkbar ist, kann in eine Küchenschrankzeile einer An- oder Einbauküche integriert werden. Das erfindungsgemäße Haushaltgerät könnte aber ebenso ein Herd mit einem durch eine Gerätetür (2) verschließbaren Backraum mit mindestens einem Gargutträger sein, dessen Gerätetür (2) ebenfalls um eine horizontale Schwenkachse klappbar ist.

Die in den Figuren 1 bis 3 gezeigte Geschirrspülmaschine (1) besitzt einen unteren sowie einen mittleren Geschirrkorb (4 bzw. 5) und in einer dritten Spülebene einen zusätzlichen Besteckkorb (6) in Form einer flachen Besteckschublade. Bei teilgeöffneter Gerätetür (2) (Fig. 2) kann zumindest der flache Besteckkorb (6) zum Ablegen von zu spülenden Besteckteilen noch ungehindert herausgezogen werden. Der mittlere Geschirrkorb (5) hingegen ist bei dieser Türstellung nur noch teilweise und der untere Geschirrkorb (4) nicht mehr mit Spülgut beschickbar. Die teilgeöffnete Gerätetür (2) läßt in der gezeigten Stellung in der Regel jedoch noch ein Befüllen des Gerätes mit Reiniger bzw. Klarspüler zu. Hierfür sind die entsprechenden Dosiervorrichtungen (8) zum Befüllen, wie bekannt, in der Gerätetür (2) in einer bedienerfreundlichen Höhe angeordnet.

Zur weiteren Bedienungserleichterung ist gemäß der Erfindung im Gerätegehäuse (9) der Geschirrspülmaschine (1) ein elektromotorischer Antrieb (10) mit zugeordneter Steuereinrichtung (11) und nachgeschaltetem Verstellgetriebe (12) zum ganz oder teilweisen (halbautomatischen) Schließen und/oder Öffnen der Gerätetür (2) untergebracht. Dabei ist der elektromotorische Antrieb mit dem nachgeschalteten Verstellgetriebe (12) im Bereich des unteren Gerätegehäuses (9) vorzugsweise im Scharnierbereich der Gerätetür (2) kontrollierbar angeordnet, wobei das vom Antrieb bewegte Verstellgetriebe (12) mittelbar (Fig. 1 bis 3) oder unmittelbar an der Gerätetür (2) angreift.

Im oberen Gerätebereich ist ein manuell zu bedienender mit der Steuereinrichtung (11) in Wirkverbindung stehender Schalter (Auslöseschalter 13) oder dergl. für die Türbewegungssteuerung vorgesehen. Der Auslöseschalter (13) kann an der Geräteaußenseite (sh. Fig.1), vorzugsweise über die Schalterblende (B) des Gerätes oder aber hinter der Gerätetür (2) im Gerätegehäuse (9) bedienbar angeordnet werden, wie z. B. die Fig. 2 zeigt.

Mit einem von außen zugänglichen Auslöseschalter (13) gemäß Fig. 1 ist sowohl ein elektromotorisches vollständiges Öffnen (vollautomatischer Betrieb) als auch das vollständige oder nur teilweise (halbautomatische) elektromotorische Schließen der Gerätetür (2) einsteuerbar. Bei verdeckt hinter der Tür angeordnetem Auslöseschalter (13) muß die Gerätetür (2) zuerst zumindest teilweise manuell (halbautomatisches Türöffnen) geöffnet werden, um danach den Auslöseschalter (13) für ein weiteres elektromotorisches Türöffnen betätigen zu können. Die bevorzugte Türöffnungsstellung ist auch hier die in Fig. 2 gezeigte Türstellung. Die Gerätetür (2) kann bei dieser Schalteranordnung aber auch vollständig manuell geöffnet werden. Bei einer ausbalancierten Gerätetür (2) durch eine aus Türfeder (15), Seilzug (14) und/oder Türgestänge bestehenden und am Türscharnier (16) angreifenden einstellbaren Türbremse zum Gewichtsausgleich (Fig. 1 bis 3) fällt die Tür bei leichtem manuellen Druck auf die Türoberkante selbsttätig und sanft aus der bevorzugten Türstellung in ihre unterste Lage (Fig. 3). Ein manuelles Führen der Gerätetür (2) bis in ihre Endstellung durch die Bedienungsperson ist nicht notwendig. Die Geschirrkörbe (4, 5, 6) können anschließend zum Be- oder Entladen aus dem Spülraum (3) herausgezogen werden. Die verdeckte Schalteranordnung stellt auch vorteilhaft eine einfache Sicherheitsmaßnahme gegen versehentliches Öffnen der Gerätetür (2) insbesondere durch Kinder dar.

Die Steuereinrichtung (11) für den elektromotorischen Antrieb kann Bestandteil der nicht näher gezeigten Geräteprogrammsteuerung sein und gibt in Abhängigkeit von der Geschirrkorbstellung im Spülraum (3), oder bei einem Herd durch die Gargutträgerstellung im Backraum, eine Türschließbewegung frei oder verhindert diese. Dies ist nachstehend ausführlich beschrieben.

Bei geöffneter Gerätetür (2) besteht die Gefahr, daß ein zum Beladen oder Entladen aus dem Spülraum (3) herausgezogener Geschirrkorb und/oder Besteckkorb (4, 5, 6) beim versehentlichen oder gewollten Betätigen des Auslöseschalters (13) durch die sich anschließende motorisch gesteuerte Bewegung der Gerätetür (2) in Schließstellung mit Wucht in den Spülraum (3) eingeschoben wird, und daß dabei Geschirrteile, Gläser oder dergl. zerbrechen können. Um dies zu verhindern ist die Türsteuerung von der jeweiligen Stellung der Geschirrkörbe (4, 5, 6) im Spülraum (3) abhängig gemacht. Dafür ist an mindestens einem Geschirrkorb (4, 5, 6), oder bei einem Herd am Gargutträger, ein impulsauslösendes Schaltelement (17) und im Verschiebeweg des aus dem Spül- oder Backraum (3) herausziehbaren Geschirrkorbes (4, 5, 6) oder des Gargutträgers ein impulsgebendes Schaltelement (18) vorzugsweise als Bestandteil der Steuereinrichtung (11) angeordnet. Das impulsgebende Schaltelement (18) gibt einerseits Meldung an die Steuereinrichtung (11), wenn ein Korb oder dergl. nicht vollständig in den Spülraum (3) eingeschoben ist und signalisiert andererseits aber auch eine ordnungsgemäße Geschirrkorbstellung. Bei herausgezogenem Korb oder Träger wird eine elektromotorische Schließbewegung der Gerätetür (2) verhindert und im anderen Fall freigegeben.

Das impulsgebende Schaltelement (18) ist zweckmäßig in Korbhöhe des zugeordneten Geschirrkorbes (4, 5, 6) im Bereich einer Spülraumwand (3) bzw. im Türwandbereich vorzugsweise außenseitig an der entsprechenden Wand (19) vorgesehen, wie in Fig. 3 gezeigt ist. Als impulsauslösende und impulsgebende Schaltelemente (17, 18) sind vorzugsweise elektrische bzw. elektronische Bauelemente, wie Dauermagnete, Reedkontakte, Hallgeneratoren, Schwingkreise oder dergl. berührungslos arbeitende Schaltmittel verwendet. Die Schaltmittel könnten aber auch elektromechanische Bauteile sein.

Aus der unteren Türstellung heraus erfolgt das elektromotorische Schließen der Gerätetür (2) vorzugsweise nur bis zu einer in Handgriffhöhe (H) des Gerätebedieners liegenden Türoffenstellung. Diese Vorzugstürstellung ist in Fig. 2 gezeigt. Die Türstellung genügt zum anfangs beschriebenen Befüllen der Dosiervorrichtungen (8) bzw. zum Teilbeladen des mittleren Geschirrkorbes (5) sowie zum vollständigen Beladen oder Entladen der Besteckschublade (6).

Bei einer teilweise nur bis in Handgriffhöhe (H) des Gerätebedieners elektromotorisch bewegten Gerätetür (2) genügt es, wenn auch nur die direkt in dem entsprechenden Türschließweg liegenden Geschirrkörbe (unterer und/oder mittlerer Geschirrkorb (4, 5)) bzw. Gargutträger mit den impulsauslösenden Schaltelementen (17) versehen werden.

Der erfindungsgemäße Türantrieb ist vorteilhaft bei einem Haushaltgerät, insbesondere bei einer Geschirrspülmaschine (1) oder einem Herd mit einer aus Türfeder (15), Seilzug (14) und/oder Türgestänge bestehenden und am Türscharnier (16) angreifenden Türbremse zum Gewichtsausgleich der Gerätetür (2) zu realisieren, wobei das Verstellgetriebe (12) die Gerätetür (2) mittelbar über den Seilzug (14) oder das Türgestänge bewegt. Dafür ist das Verstellgetriebe (12) an den Seilzug (14) oder an das Türgestänge an- und abkuppelbar ausgebildet.

Als elektromotorischer Antrieb (10) ist für diese bevorzugte Ausführungsvariante ein nur in einer Drehrichtung arbeitender Elektromotor vorgesehen. Das Verstellgetriebe (12) besitzt einen vom Motor bewegten Endlosriementrieb (20) in Form eines Zahnriementriebes mit einem umlaufenden sich selbsttätig in den Seilzug (14) der Gerätetür (2) ein- und ausklinkenden Mitnehmer (21), wobei an einem starren Seilzugabschnitt (22) des am Türscharnier (16) angelenkten Seilzuges (14) ein entsprechender Gegenmitnehmer (23) festgesetzt ist. Der starr ausgebildete Seilzugabschnitt (22) ist in einem Lagerbock (24) gerade geführt. Die als Kupplungselemente wirkenden Mitnehmer (21, 23) des Verstellgetriebes (12) sowie die Federspannung der Türbremse sind vorzugsweise nachjustierbar ausgebildet.

Der Endlosriementrieb (20) sowie der Seilzug (14) verlaufen ohne seitliche Auslenkung über eine vorbestimmte Wegstrecke (W) zum Ein- und Ausklinken der Mitnehmer (21) mit Abstand parallel zueinander. Dabei ist dem Mitnehmer (21) am Endlosriementrieb (20) dem Trum gegenüberliegend ein Gegenhalter (25) zugeordnet, der den elastischen Zahnriemen des Endlosriementriebes (20) daran hindert, nach hinten auszuweichen. Durch diese Maßnahme wird ein versehentliches Abkuppeln des Antriebes verhindert. Die Wegstrecke (W) ist so bemessen, daß entweder ein vollständiges oder zumindest ein teilweises Schließen und/oder Öffnen der Gerätetür (2) möglich ist. Das gewählte Ausführungsbeispiel erlaubt ein elektromotorisches Teilschließen der Gerätetür (2) bis zur Öffnungsstellung gemäß Fig. 2.

Ausgehend von Fig. 1 öffnet die Bedienungsperson die Gerätetür (2) zum Ein- oder Ausräumen der Geschirrkörbe (4, 5, 6) manuell bis zur bevorzugten Öffnungsstellung (Handgriffhöhe H des Gerätebedieners) gemäß Fig. 2. Ab dieser Stellung senkt sich die Tür durch leichten Druck auf die Türoberkante selbsttätig und sanft durch die Wirkung der Türbremse bis in die unterste Stellung gemäß Fig. 3. Dabei wandert der Gegenmitnehmer (23) des sich bewegenden Seilzuges (14) von seiner oberen weit außerhalb des Zahnriementriebes (20) befindlichen Lage bis zum oberen Ende des Kupplungsweges des Zahnriemens und bei zunehmender Federwirkung bzw. Federspannung der Türbremse weiter bis zum untersten Ende der Wegstrecke (W). Soll die Gerätetür (2) nach der Geschirrkorbbeladung geschlossen werden, so wird der Auslöseschalter (13) betätigt und die Gerätetür (2) bewegt sich gesteuert vom elektromotorischen Antrieb (10) und dem Verstellgetriebe (12) automatisch bis zur Handgriffhöhe (H) des Bedieners zurück. Ohne Mühe kann die Bedienungsperson in aufrechter Bedienhaltung den weiteren Schließvorgang dann manuell vornehmen. Dieser aus einer motorischen und einer manuellen Schließbewegung resultierende Schließvorgang wird als halbautomatischer Türschließvorgang bezeichnet.

Beim motorgesteuerten Türschließen greift der Mitnehmer (21) des Zahnriementriebes (20) hinter den Gegenmitnehmer (23) des Seilzuges (14) oder eines äquivalenten Türgestänges und zieht hierdurch den Seilzug (14) zurück. Die Kupplungsverbindung wird erst wieder gelöst, wenn der Mitnehmer (21) seine Richtung am oberen Ende der Wegstrecke (W) ändert. Ein aus dem Spülraum (3) herausgezogener Korb (4, 5 und/oder 6) hingegen verhindert den motorischen Türschließvorgang.
Für einen voll- oder halbautomatischen Türöffnungsvorgang ist der Antrieb (10) in seiner Drehrichtung entsprechend umkehrbar auszubilden.

Der elektromotorische Antrieb sowie das Verstellgetriebe (12) sind vorzugsweise auf einer gemeinsamen Trägerplatte (26) montiert, die zwischen der Geräteaußenwand und dem angrenzenden Spülraum (3) (oder Backraum) angeordnet und als separat prüf- und auswechselbare Baueinheit ausgebildet ist.

Abweichend von dem hier beschriebenen Ausführungsbeispiel kann auch ein Verstellgetriebe (12) vorgesehen werden, daß direkt an der Gerätetür (2) angreift und hierfür beispielsweise als ein vom elektromotorischen Antrieb (10) bewegter Zahnstangenantrieb in Art einer beispielsweise nur am Türscharnier (16) der Gerätetür (2) gelenkig befestigten Schwinge ausgebildet ist. Bei dieser nicht näher gezeigten Variante ist die Schwinge mit einer allseitig geschlossenen Ausnehmung versehen, innerhalb welcher eine Verzahnung auf einer gerade verlaufenden Strecke ausgebildet ist, Innerhalb der Ausnehmung kämmt mit der Stangenverzahnung ein Zahnritzel des Antriebsmotors. Der Antriebsmotor ist lösbar am Gerätegehäuse (9) vorzugsweise im Sockelbereich des Haushaltgerätes angeordnet und zum Antrieb der Schwinge als drehrichtungsumkehrbarer Elektromotor (z. B. Scheibenwischermotor) mit einem Wechselgetriebe ausgebildet.

Um Fingerquetschungen oder ein Blockieren der Gerätetür (2) beim der motorgesteuerten Türbewegung zu vermeiden, wird das elektromotorische Schließen und/oder Öffnen der Gerätetür (2) vorzugsweise von einer nicht näher gezeigten Sicherheitsvorrichtung überwacht, welche im Gefahrenfall die gesteuerte Türbewegung selbsttätig unterbricht. Als Sicherheitsvorrichtung ist in zweckmäßiger Weise eine zwischen dem elektromotorischen Antrieb (10) und dem Verstellgetriebe (12) angeordnete mechanisch oder elektrisch wirkende Kupplung eingesetzt. Als zusätzliche Sicherheitsmaßnahme sind die Türendstellungen vorzugsweise über Endschalter gesteuert.

## Patentansprüche

1. Haushaltgerät, insbesondere Geschirrspülmaschine (1) oder Herd, mit einem durch eine Gerätetür (2) mit Türgewichtsausgleich verschließbaren Spül- oder Backraum (3) mit mindestens einem Geschirrkorb bzw. Gargutträger, wobei die um eine horizontale Schwenkachse (7) klappbare Gerätetür (2) ganz oder teilweise zu schließen und/oder zu öffnen ist, und wobei für den Gewichtsausgleich eine aus Türfeder (15), Seilzug (14) und/oder Türgestänge bestehende und am Türscharnier (16) angreifende Türbremse vorgesehen ist,
dadurch gekennzeichnet,
daß im Gerätegehäuse (9) als Antrieb (10) für die Gerätetür (2) ein Elektromotor mit zugeordneter Steuereinrichtung (11) und nachgeschaltetem Verstellgetriebe (12) zum ganz oder teilweisen Schließen und/oder Öffnen der Gerätetür (2) vorgesehen ist, daß das vom elektromotorischen Antrieb (10) bewegte Verstellgetriebe (12) als ein sich an den Seilzug (14) oder das Türgestänge über zugeordnete, mitlaufende Mitnehmer (21, 23) an- und abkuppelnder umlaufender Zahnriementrieb ausgebildet ist, wobei der Zahnriementrieb ein Endlosriementrieb (20) mit einem umlaufenden Mitnehmer (21) ist, der sich selbsttätig in den Seilzug (14) oder das Türgestänge ein- oder ausklinkt, daß am Seilzug (14) oder am Türgestänge ein entsprechender Gegenmitnehmer (23) ausgebildet ist, und daß der Endlosriementrieb (20) sowie der Seilzug (14) oder das Türgestänge über eine vorbestimmte zumindest ein teilweises Schließen und/oder Öffnen der Gerätetür (2) erlaubende Wegstrecke (W) zum Ein- und Ausklinken der Mitnehmer (21, 23) mit Abstand parallel zueinander ohne seitliche Auslenkung verlaufen.

2. Haushaltgerät nach Anspruch 1,
dadurch gekennzeichnet,
daß als elektromotorischer Antrieb (10) ein Elektromotor vorgesehen ist, der nur in einer Drehrichtung arbeitet.

3. Haushaltgerät nach dem Oberbegriff des Anspruchs 1,
dadurch gekennzeichnet,
daß im Gerätegehäuse (9) als Antrieb (10) für die Gerätetür (2) ein Elektromotor mit zugeordneter Steuereinrichtung (11) und nachgeschaltetem Verstellgetriebe (12) zum ganz oder teilweisen Schließen und/oder Öffnen der Gerätetür (2) vorgesehen ist, und daß das vom elektromotorischen Antrieb (10) angetriebene Verstellgetriebe (12) ein von einem Zahnritzel des Elektromotors bewegter Zahnstangenantrieb ist, der mit seinem einen Stangenende gelenkig am Türscharnier (16) der Gerätetür (2) angebunden und als Schwinge ausgebildet ist.

4. Haushaltgerät nach Anspruch 3,
dadurch gekennzeichnet,
daß ein drehrichtungsumkehrbarer Elektromotor mit einem Wechselgetriebe für den Antrieb der Schwinge vorgesehen ist, daß die Verzahnung des Zahnstangenantriebs innerhalb einer allseitig geschlossenen Ausnehmung der Schwinge auf einer gerade verlaufenden Strecke ausgebildet ist, und daß das Zahnritzel innerhalb der Ausnehmung der Schwinge mit der Stangenverzahnung kämmt.

5. Haushaltgerät nach einem oder mehreren der Ansprüche 1 bis 4,
dadurch gekennzeichnet,
daß der elektromotorische Antrieb (10) mit dem nachgeschalteten Verstellgetriebe (12) im Bereich des unteren Gerätegehäuses (9) vorzugsweise im Scharnier- oder Sockelbereich der Gerätetür (2) angeordnet ist, und daß im oberen Gerätebereich ein manuell zu bedienender mit der Steuereinrichtung (11) in Wirkverbindung stehender Auslöseschalter (13) für die Türbewegungssteuerung vorgesehen ist.

6. Haushaltgerät nach einem oder mehreren der Ansprüche 1 bis 5,
dadurch gekennzeichnet,
daß die Steuereinrichtung (11) Bestandteil der Geräteprogrammsteuerung ist.

7. Haushaltgerät nach einem oder mehreren der Ansprüche 1 und 2,
dadurch gekennzeichnet,
daß die Länge der Wegstrecke (W) zum Ein- und Ausklinken der Mitnehmer (21, 23) so gewählt ist, daß die Gerätetür (2) aus der unteren Türstellung heraus beim Schließen nur bis in eine Türoffenstellung elektromotorisch steuerbar ist, welche in Handgriffhöhe (H) des Gerätebedieners liegt.

8. Haushaltgerät nach einem oder mehreren der Ansprüche 1 bis 7,
dadurch gekennzeichnet,
daß an mindestens einem Geschirrkorb (4, 5, 6) oder Gargutträger des Haushaltgerätes ein impulsauslösendes Schaltelement (17) und im Verschiebeweg des aus dem Spül- oder Backraum (3) herausziehbaren Geschirrkorbes (4, 5, 6) oder des Gargutträgers ein impulsgebendes Schaltelement (18) vorzugsweise als Bestandteil der Steuereinrichtung (11) angeordnet ist, welches bei herausgezogenem Korb oder Träger eine elektromotorische Schließbewegung der Gerätetür (2) verhindert.

9. Haushaltgerät nach einem oder mehreren der Ansprüche 1 bis 8,
dadurch gekennzeichnet,
daß der im oberen Gerätebereich vorgesehene mit der Steuereinrichtung (11) in Wirkverbindung stehende und manuell zu bedienende Auslöseschalter (13) für die Türbewegungssteuerung an der Geräteaußenseite, vorzugsweise oberhalb der Schalterblende (B) des Gerätes bedienbar angeordnet ist.

10. Haushaltgerät nach einem oder mehreren der Ansprüche 1 bis 9,
dadurch gekennzeichnet,
daß das elektromotorische Schließen und/oder Öffnen der Gerätetür (2) von einer vorzugsweise zwischen dem elektromotorischen Antrieb (10) und dem Verstellgetriebe (12) angeordneten mechanisch oder elektrisch wirkenden Kupplung als Sicherheitsvorrichtung überwacht ist, welche im Gefahrenfall die gesteuerte Türbewegung selbsttätig unterbricht.

11. Haushaltgerät nach einem oder mehreren der Ansprüche 1 bis 10,
dadurch gekennzeichnet,
daß der elektromotorische Antrieb (10) sowie das Verstellgetriebe (12) kontrollierbar auf einer gemeinsamen Trägerplatte (26) montiert sind, wobei die Trägerplatte (26) zwischen der Gehäuseaußenwand und dem angrenzenden Spül- bzw. Backraum (3) angeordnet und als vorzugsweise separat prüf- und auswechselbare Baueinheit ausgebildet ist.

## Claims

1. Domestic appliance, more especially a dishwasher (1) or oven, including a washing or baking chamber (3), which is closable by means of an appliance door (2) with the door weight being balanced and has at least one crockery basket, or food carrier respectively, the appliance door (2) being pivotable about a horizontal pivot axis (7) and being wholly or partially closable and/or openable, and a door holding means being provided for balancing the weight, said holding means comprising door spring (15), cable line (14) and/or door linkage and co-operating with the door hinge (16), characterised in that an electric motor, having an associated control (11) and a subsequently added control gear (12), is provided in the appliance housing (9) as the drive means (10) for the appliance door (2) for closing and/or opening the appliance door (2) wholly or partially, in that the control gear (12), which is moved by the electromotive drive (10), is configured as a circulatory toothed belt drive, which is connectable to, and disconnectable from, the cable line (14) or the door linkage via associated, follower entrainment means (21, 23), the toothed belt drive being an endless belt drive (20) having a circulatory entrainment means (21), which automatically engages with, or disengages from, the cable line (14) or the door linkage, in that a corresponding counter-entrainment means (23) is provided on the cable line (14) or on the door linkage, and in that the endless belt drive (20) and the cable line (14) or the door linkage extend parallel to one another with a spacing therebetween without any lateral deflection over a predetermined travel distance (W), which permits at least a partial closing and/or opening of the appliance door (2), for the engagement and disengagement of the entrainment means (21, 23).

2. Domestic appliance according to claim 1, characterised in that an electric motor, which operates in only one direction of rotation, is provided as the electromotive drive (10).

3. Domestic appliance according to the preamble of claim 1, characterised in that an electric motor, having an associated control (11) and a subsequently added control gear (12), is provided in the appliance housing (9) as the drive means (10) for the appliance door (2) for closing and/or opening the appliance door (2) wholly or partially, and in that the control gear (12), which is driven by the electromotive drive (10), is a rack-and-pinion drive moved by a toothed pinion of the electric motor, said rack-and-pinion drive being pivotally connected to the door hinge (16) of the appliance door (2) by its one toothed rack end and being configured as a rotating arm.

4. Domestic appliance according to claim 3, characterised in that an electric motor, which is reversible in respect of the direction of rotation, is provided with a transmission gear for driving the rotating arm, in that the toothing of the rack-and-pinion drive is provided internally of a recess in the rotating arm on a rectilinearly extending path, said recess being closed on all sides, and in that the toothed pinion engages with the rack toothing internally of the recess in the rotating arm.

5. Domestic appliance according to one or more of claims 1 to 4, characterised in that the electromotive drive (10), provided with the subsequently added control gear (12), is disposed in the region of the lower appliance housing (9), preferably in the hinge or base region of the appliance door (2), and in that a manually operable trip switch (13), which is in operative connection with the control (11), is provided in the upper region of the appliance for controlling the movement of the door.

6. Domestic appliance according to one or more of claims 1 to 5, characterised in that the control (11) is a component part of the appliance program control means.

7. Domestic appliance according to one or more of claims 1 and 2, characterised in that the length of the travel distance (W) for the engagement and disengagement of the entrainment means (21, 23) is so selected that the appliance door (2) is electromotively controllable from the lower door position during closure to only an open position for the door, which position lies at the handle-lifting height (H) of the appliance user.

8. Domestic appliance according to one or more of claims 1 to 7, characterised in that a pulse-triggering contact member (17) is disposed on at least one crockery basket (4, 5, 6) or food carrier of the domestic appliance, and a pulse-transmitting contact member (18), preferably serving as a component part of the control (11), is disposed in the displacement path of the crockery basket (4, 5, 6) or food carrier, which is removable from the washing or baking chamber (3), said contact member (18) preventing the appliance door (2) from closing electromotively when the basket or carrier has been removed.

9. Domestic appliance according to one or more of claims 1 to 8, characterised in that the manually operable trip switch (13) for controlling the movement of the door is operably disposed on the outside of the appliance, preferably above the switch screen (B) of the appliance, said switch being provided in the upper region of the appliance and being in active connection with the control (11).

10. Domestic appliance according to one or more of claims 1 to 9, characterised in that the electromotive closing and/or opening of the appliance door (2) is monitored by a mechanically or electrically acting coupling, which is preferably disposed between the electromotive drive (10) and the control gear (12) and serves as a safety device, which automatically interrupts the controlled door movement in the event of any danger.

11. Domestic appliance according to one or more of claims 1 to 10, characterised in that the electromotive drive (10) and the control gear (12) are controllably mounted on a common carrier plate (26), the carrier plate (26) being disposed between the external wall of the housing and the adjacent washing or baking chamber (3) and being configured as a structural unit which can preferably be examined and replaced separately.

## Revendications

1. Appareil ménager, notamment lave-vaisselle (1) ou cuisinière, avec une enceinte de lavage ou de cuisson (3) pouvant être fermée par une porte (2) munie d'un équilibrage de poids, qui présente au moins un panier à vaisselle ou une plaque de four, sachant que la porte de l'appareil (2) pouvant pivoter autour d'un axe de pivotement horizontal (7) peut être entièrement ou partiellement ouverte et/ou fermée, et sachant que, pour équilibrer le poids, est prévu un frein de porte composé d'un ressort de porte (15), d'un câble de traction (14) et/ou d'une tringlerie de porte et relié à la charnière (16) de la porte, caractérisé en ce que, dans la carcasse de l'appareil (9), est prévu en tant qu'entraînement (10) pour la porte (2) un moteur électrique comportant un dispositif de commande (11) et un mécanisme de déplacement (12) en aval pour fermer et/ou ouvrir entièrement ou partiellement la porte (2), en ce que le mécanisme de déplacement (12) mis en mouvement par l'entraînement par moteur électrique (10) est réalisé en tant que transmission à courroie dentée rotative pouvant être accouplée au câble de traction (14) ou à la tringlerie de porte et en être désaccouplée par le biais de tocs d'entraînement circulants (21, 23) associés à la courroie, sachant que la transmission par courroie dentée est une transmission à courroie sans fin (20) présentant un toc d'entraînement circulant (21) qui s'enclenche ou se déclenche automatiquement du câble de traction (14) ou de la tringlerie de porte, en ce que sur le câble de traction (14) ou sur la tringlerie de porte est réalisé un pendant (23) au toc d'entraînement, et en ce que la transmission à courroie sans fin (20), ainsi que le câble de traction (14) ou la tringlerie de porte s'étendent parallèlement entre eux avec un écartement, sans déviation latérale, et sur une distance (W) préalablement définie permettant au moins une fermeture et/ou une ouverture partielle de la porte (2) pour faire s'enclencher ou se déclencher les tocs d'entraînement (21, 23).

2. Appareil ménager selon la revendication 1, caractérisé en ce qu'est prévu en tant qu'entraînement par moteur électrique (10) un moteur électrique qui ne fonctionne que dans un sens de rotation.

3. Appareil ménager selon le préambule de la revendication 1, caractérisé en ce que, dans la carcasse de l'appareil (9), est prévu en tant qu'entraînement (10) pour la porte de l'appareil (2) un moteur électrique comportant un dispositif de commande (11) et un mécanisme de déplacement (12) en aval pour fermer et/ou ouvrir entièrement ou partiellement la porte de l'appareil (2), en ce que le mécanisme de déplacement (12) mis en mouvement par l'entraînement par moteur électrique (10) est un entraînement à crémaillère mis en mouvement par un pignon du moteur électrique, qui est relié de façon articulée par l'une des extrémités de la crémaillère à la charnière (16) de la porte de l'appareil (2) et est réalisé en tant que bielle oscillante.

4. Appareil ménager selon la revendication 3, caractérisé en ce qu'est prévu un moteur électrique dont le sens de rotation peut être inversé et qui comporte un train d'engrenages pour entraîner la bielle oscillante, en ce que la denture de l'entraînement à crémaillère est réalisée à l'intérieur d'un évidement de la bielle oscillante fermé de tous les côtés, sur un tracé rectiligne, et en ce que le pignon engrène avec la crémaillère à l'intérieur de l'évidement de la bielle oscillante.

5. Appareil ménager selon l'une ou plusieurs des revendications 1 à 4, caractérisé en ce que l'entraînement par moteur électrique (10) avec le mécanisme de déplacement (12) monté en aval est disposé dans la zone inférieure de la carcasse (9) de l'appareil, de préférence dans la zone de la charnière ou du socle de la porte de l'appareil (2), et en ce que, dans la zone supérieure de l'appareil, est prévu un bouton de déclenchement (13) à actionner manuellement qui est en liaison active avec le dispositif de commande (11) pour commander le mouvement de la porte.

6. Appareil ménager selon l'une ou plusieurs des revendications 1 à 5, caractérisé en ce que le dispositif de commande (11) fait partie de la commande à programme de l'appareil.

7. Appareil ménager selon l'une des revendications 1 et 2, caractérisé en ce que la distance (W) pour enclencher ou déclencher les tocs d'entraînement (21, 23) est choisie de telle manière que, en fermant la porte (2) de l'appareil, celle-ci ne puisse être actionnée par le moteur électrique lorsqu'elle est dans la position basse que pour la mettre dans la position ouverte qui se situe à la hauteur de préhension (H) de l'utilisateur de l'appareil.

8. Appareil ménager selon l'une ou plusieurs des revendications 1 à 7, caractérisé en ce que sur au moins un panier de vaisselle (4, 5, 6) ou une plaque de four de l'appareil ménager est disposé un élément de circuit (17) qui déclenche des impulsions et, sur le trajet du déplacement du panier à vaisselle (4, 5, 6) ou de la plaque du four pouvant être extraits de l'enceinte de lavage ou de cuisson (3), est disposé un élément de circuit (18) qui déclenche des impulsions, de préférence sous la forme d'un élément du circuit de commande (11), lequel empêche un mouvement de fermeture motorisé de la porte de l'appareil (2) actionné par le moteur électrique lorsque le panier ou la plaque sont extraits.

9. Appareil ménager selon l'une ou plusieurs des revendications 1 à 8, caractérisé en ce que le bouton de déclenchement (13) à actionnement manuel pour commander le mouvement de la porte, qui est prévu dans la partie supérieure de l'appareil et est relié de façon active au dispositif de commande (11), est placé sur l'extérieur de l'appareil, de préférence au-dessus du sélecteur de programmes (B) de l'appareil.

10. Appareil ménager selon l'une ou plusieurs des revendications 1 à 9, caractérisé en ce que la fermeture et/ou l'ouverture motorisée de la porte de l'appareil (2) est contrôlée par un couplage électrique ou mécanique faisant fonction de dispositif de sécurité qui est, de préférence, disposé entre l'entraînement par moteur électrique (10) et le mécanisme de déplacement (12) et qui interrompt automatiquement le mouvement de la porte en cas de danger.

11. Appareil ménager selon l'une ou plusieurs des revendications 1 à 10, caractérisé en ce que l'entraînement par moteur électrique (10), ainsi que le mécanisme de déplacement (12) sont montés sur une plaque-support (26) commune de façon à pouvoir les contrôler, la plaque-support (26) étant placée entre la paroi extérieure de la carcasse et l'enceinte de lavage ou de cuisson (3) et étant, de préférence, réalisée en tant qu'unité de montage pouvant être vérifiée et remplacée séparément.
